# EUROPÄISCHE PATENTSCHRIFT

(11) **EP 0 405 194 B1**
(45) Veröffentlichungstag und Bekanntmachung des Hinweises auf die Patenterteilung: **01.09.1993**
(21) Anmeldenummer: 90110656.7
(22) Anmeldetag: 06.06.1990
(51) Int. Cl.: C25D 13/02

(54) **Verfahren und Vorrichtung zum elektrophoretischen Beschichten von Eisen- oder Stahlteilen mit Email**
Process and apparatus for electrophoretic enamelling iron or steel articles
Procédé et dispositif pour l'émaillage des pièces en fer ou en acier par électrophorèse

(30) Priorität: 24.06.1989 DE 3920841
(43) Veröffentlichungstag der Anmeldung: 02.01.1991
(73) Patentinhaber: MIELE & CIE. GMBH & CO., D-33325 Gütersloh (DE)
(72) Erfinder: Warnke, Heinrich, D-4834 Marienfeld (DE); Bultmann, Wolfgang, D-4830 Gütersloh (DE)

(56) Entgegenhaltungen:
- DE-A- 3 402 151
- DE-A- 3 405 767
- GB-A- 2 019 121
- US-A- 4 376 031

## Beschreibung

Die Erfindung betrifft ein Verfahren und eine Vorrichtung zum elektrophoretischen Beschichten von vorzugsweise Eisen- oder Stahlteilen mit Email. Bei diesen bekannten Emaillierverfahren wurde bisher die elektrophoretische Beschichtung mit Email ausschließlich in Anlagen, die mit Hubgestängen oder dergl. arbeiten, im Taktverfahren durchgeführt. Eine derartige Anlage ist in DE-A-3402151 beschrieben. Nachteilig bei diesen bekannten im Taktverfahren arbeitenden Anlagen ist, daß die Anlagekosten relativ hoch sind. Als weiterer Nachteil kommt hinzu, daß die Werkstücke nach dem Beschichten mit Email auf ein Kettenfördersystem umgehängt werden müssen, damit sie anschließend durch den Trockner transportiert werden können.

Das vom elektrophoretischen Lackieren bekannte Durchlaufverfahren über ein Kettenfördersystem konnte bisher nicht eingesetzt werden, weil beim elektrophoretischen Emaillieren - im Gegensatz zum elektrophoretischen Lackieren - eine Selbstbegrenzung der Schichtdicke durch Erhöhung des elektrischen Widerstands in der elektrophoretisch abgeschiedenen Emailschicht nicht gegeben ist und dadurchextrem unterschiedlich dicke Email-Schichten erreicht werden.

In diesem Punkt unterscheidet sich das elektrophoretische Emaillieren grundsätzlich vom elektrophoretischen Lackieren.
Beim elektrophoretischen Lackieren erhöht sich der elektrische Widerstand der abgeschiedenen Lackschicht mit der Schichtdicke. Wenn z.B. an strombegünstigten Stellen die elektrophoretisch abgeschiedene Lackschicht zunächst dicker ist, erhöht sich - der Dicke der Lackschicht entsprechend - der elektrische Widerstand und es wird an diesen Stellen anschließend weniger Lack abgeschieden. Dadurch erfolgt beim elektrophoretischen Lackieren eine Selbstbegrenzung der Lack-Schichtdicke. Im Gegensatz dazu erhöht sich beim elektrophoretischen Emaillieren der elektrische Widerstand mit wachsender Schichtdicke nicht. Als Folge davon wächst die elektrophoretisch abgeschiedene Emailschicht an strombegünstigten Stellen eines Werkstücks unvermindert weiter, so daß es dadurch zu extrem unterschiedlich dicken Email-Schichten kommt. Das elektrophoretische Emaillieren erfolgte bisher ausschließlich in Anlagen, die mit Hubgestängen im Taktverfahren arbeiten.

Nach dem elektrophoretischen Beschichten mit Email müssen die Gehänge mit den Werkstücken für den Transport durch den Trockner und den Einbrennofen dann von Hand auf ein Kettenfördersystem umgehängt werden (DE-A-3402151). Die Aufgabe der Erfindung ist, diese bekannten Nachteile zu vermeiden und ein Verfahren und eine Vorrichtung zur Durchführung des Verfahrens zu offenbaren, bei welchem ausschließlich ein preiswertes Kettenfördersystem eingesetzt werden kann und bei dem trotzdem gleichmäßig dicke Email-Schichten erreicht werden.

Zu diesem Zweck ist die Erfindung durch die im Hauptanspruch genannten Merkmale gekennzeichnet. Vorteilhafte Ausgestaltungen der Erfindung ergeben sich aus den Merkmalen der Unteransprüche.

Ein Ausführungsbeispiel der Erfindung ist in den Zeichnungen schematisch dargestellt.

Es zeigen:
Fig. 1 eine elektrophoretische Emaillier-Anlage in Seitenansicht,
Fig. 2 den Beschichtungsbehälter in Seitenansicht,
Fig. 3 den Beschichtungsbehälter nach Fig. 2 in Draufsicht.

Die elektrophoretische Emaillier-Anlage (1) besteht aus den Vorbehandlungsbädern (2), in denen die übliche Vorbehandlung wie Spülen, Entfetten, Aktivieren u.s.w. durchgeführt wird und einem Beschichtungsbehälter (3) für die elektrophoretische Beschichtung mit Email. Daran schließen sich noch weitere Spülbäder (4), ein Trockner (5) und ein nicht gezeichneter Einbrenn-Ofen an. In dem mit Email-Schlicker gefüllten Beschichtungsbehälter (3) ist mindestens eine Gegenelektrode (7) vorhanden, die während der elektrophoretischen Beschichtung in fester Zuordnung zum Werkstück (8) angeordnet ist.

Die Gegenelektrode (7) wird bei dem Ausführungsbeispiel nach Fig. 2 und 3 während der Beschichtung parallel zu dem Werkstück (8) durch den mit Email-Schlicker gefüllten Beschichtungsbehälter (3) bewegt. Der Antrieb für diese Bewegung erfolgt durch das Kettenfördersystem (9), das auch die Werkstücke (8) durch die Emaillier-Anlage (1) transportiert.

Eine besondere exakte Parallelführung der Gegenelektrode (7) zum Werkstück (8) wird erreicht, wenn dem Beschichtungsbehälter (3) eine Führung (10) zugeordnet ist, auf der die Gegenelektrode (7) geführt ist. Die Führung (10) kann z.B. aus Führungsstangen (11) und Führungsbuchsen (12) bestehen. Die Gegenelektrode (7) ist über eine Kupplung (13) mit dem Kettenfördersystem (9) verbunden. Die Kupplung (13) besteht aus einer nach oben offenen Kupplungsgabel (14) und einem Kupplungszapfen (15). Die Kupplungsgabel (14) ist an der Führungsbuchse (12) befestigt, mit der auch die Gegenelektrode (7) verbunden ist. Der Kupplungszapfen (15) ist vorzugsweise waagerecht angeordnet und mit der Förderkette des Kettenfördersystems (9) verbunden. Konstruktiv besonders einfach ist diese Verbindung, wenn an dem waagerechten Kupplungszapfen (15) gleichzeitig auch das Gehänge (16) für die Aufnahme der Werkstücke (8) angeordnet ist.

Die Stromzuführung zu den Werkstücken (8) kann ebenfalls über den waagerecht angeordneten Kupplungszapfen (15) erfolgen. Die gewünschte Beschichtungszeit kann über eine Regelung der Transportgeschwindigkeit des Kettenfördersystems (9) erfolgen.

Der mit der Förderkette (17) des Kettenfördersystems (9) verbundene waagerecht angeordnete Kupplungszapfen (15) greift in die nach oben offene Kupplungsgabel (14) und stellt somit die feste Zuordnung der Gegenelektrode (7) zum Werkstück (8) her. Die Gegenelektrode (7) und das Werkstück (8) können somit völlig parallel von dem Kettenfördersystem (9) durch den mit Email-Schlicker gefüllten Beschichtungsbehälter (3) transportiert werden.
Wenn die Gegenelektrode (7) und das Werkstück (8) die Endstellung (18) erreicht haben, wird der Kupplungszapfen (15) von der Förderkette (17) wieder aus der nach oben offenen Kupplungsgabel (14) gehoben und dadurch ausgekuppelt. Da nun keine Verbindung mehr mit der Förderkette (17) besteht, kann das Gewicht (19) die Gegenelektrode (7), die Führungsbuchse (12) und die Kupplungsgabel (14) auf den Führungsstangen (11) wieder über einen Seilzug (20) in die Anfangsstellung (21) ziehen und der nächste Beschichtungsvorgang kann beginnen, sobald der nächste Kupplungszapfen (15) in die Kupplungsgabel (14) eingreift.

Wenn zwei oder mehr nebeneinander stehende Beschichtungsbehälter (3) horizontal und quer zur Förderrichtung des Kettenfördersystems (9) verschiebbar auf einer Führung (22) angeordnet sind, können die Beschichtungsbehälter (3) mit unterschiedlichen Emails gefüllt werden, so daß z.B. ein Farbwechsel kurzfristig und ohne lange Umrüstzeiten durchgeführt werden kann. Die den Beschichtungsbehältern (3) nachgeschalteten Spülbäder (4) können ebenfalls horizontal und quer zur Förderrichtung des Kettenfördersystems (9) verschiebbar auf einer Führung (22) angeordnet sein.

## Patentansprüche

1. Verfahren zum elektrophoretischen Beschichten von Eisen- oder Stahlteilen mit Email, bei dem in einem mit Email-Schlicker gefüllten Beschichtungsbehälter mindestens eine Gegenelektrode angeordnet ist,
dadurch gekennzeichnet,
daß der Transport der Werkstücke (8) durch den Beschichtungsbehälter (3) über ein Kettenfördersystem (9) erfolgt,
daß die Gegenelektrode (7) während der Beschichtung parallel zu dem Werkstück (8) durch den mit Email-Schlicker gefüllten Beschichtungsbehälter (3) bewegt wird,
so daß während der Beschichtung eines Werkstücks (8) mit Email die Gegenelektrode (7) in fester Zuordnung zum Werkstück (8) angeordnet ist.

2. Verfahren nach Anspruch 1,
dadurch gekennzeichnet,
daß die Gegenelektrode (7) während der Beschichtung des Werkstücks (8) mit Email von dem Kettenfördersystem (9) aus einer Anfangsstellung (21) in eine Endstellung (18) durch den mit Email-Schlicker gefüllten Beschichtungsbehälter (3) bewegt wird.

3. Verfahren nach Anspruch 2,
dadurch gekennzeichnet,
daß die Gegenelektrode (7) von einem Gewicht (19) wieder in die Anfangsstellung (21) zurückgezogen wird, sobald sich eine aus einem Kupplungszapfen (15) und einer nach oben offenen Kupplungsgabel (14) bestehende Kupplung (13) in der Endstellung (18) gelöst hat.

4. Vorrichtung zum elektrophoretischen Beschichten von Eisen- oder Stahlteilen zur Durchführung des Verfahrens nach den Ansprüchen 1, 2 oder 3, mit einem mit Email-Schlicker gefüllten Beschichtungsbehälter in dem mindestens eine Gegenelektrode angeordnet ist,
dadurch gekennzeichnet,
daß für den Transport der Werkstücke (8) durch den Beschichtungsbehälter (3) ein Kettenfördersystem (9) vorgesehen ist und
daß dem Beschichtungsbehälter (3) eine Führung (10) zugeordnet ist, auf der die Gegenelektrode (7) während der Beschichtung parallel zu dem Werkstück (8) durch den mit Email-Schlicker gefüllten Beschichtungsbehälter (3) bewegt wird,
so daß während der Beschichtung eines Werkstücks (8) mit Email die Gegenelektrode (7) in fester Zuordnung zum Werkstück (8) angeordnet ist.

5. Vorrichtung nach Anspruch 4,
dadurch gekennzeichnet,
daß die Gegenelektrode (7) über eine Kupplung (13)mit dem Kettenfördersystem (9) verbunden ist.

6. Vorrichtung nach Anspruch 5,
dadurch gekennzeichnet,
daß die Kupplung (13) aus einer Kupplungsgabel (14) und einem Kupplungszapfen (15) besteht.

7. Vorrichtung nach Anspruch 6,
dadurch gekennzeichnet,
daß die Kupplungsgabel (14) an der Führung (10) der Gegenelektrode (7) befestigt und nach oben offen ausgebildet ist.

8. Vorrichtung nach Anspruch 7,
dadurch gekennzeichnet,
daß der Kupplungszapfen (15) waagerecht angeordnet und zylindrisch ausgebildet ist und daß er an der Förderkette (17) des Kettenfördersystems (9) befestigt ist.

9. Vorrichtung nach Anspruch 8.
dadurch gekennzeichnet,
daß an dem waagerechten Kupplungszapfen (15) Gehänge (16) für die Aufnahme der mit Email zu beschichtenden Werkstücke (8) angeordnet sind.

10. Vorrichtung nach Anspruch 9,
dadurch gekennzeichnet,
daß die Stromzuführung zu den Werkstücken (8) über den waagerecht angeordneten Kupplungszapfen (15) erfolgt.

11. Vorrichtung nach Anspruch 10,
dadurch gekennzeichnet,
daß zwei oder mehr nebeneinanderstehende Beschichtungsbehälter (3) horizontal und quer zur Förderrichtung des Kettenfördersystems (9) verschiebbar auf einer Führung (22) angeordnet sind.

12. Vorrichtung nach Anspruch 11,
dadurch gekennzeichnet,
daß den Beschichtungsbehältern (3) Spülbehälter (4) nachgeschaltet sind, die ebenfalls als Mehrfachbehälter ausgebildet und auch horizontal und quer zur Förderrichtung des Kettenfördersystems (9) verschiebbar auf einer Führung (22) angeordnet sind.

## Claims

1. Procedure for electrophoretic coating of iron or steel parts with enamel, in which a coating container holding enamel frit in suspension is fitted with at least one counter electrode,
whereby
the transport of parts (8) through the coating container (3) is via a chain conveyor system (9) and that during coating of a part (8) the counter electrode (7) is moved during the coating process parallel to the part (8) while the part passes through the enamel frit coating container (3), so that during the coating of a part (8) with enamel the counter electrode (7) remains fixed in position in relation to the part (8).

2. Procedure in accordance with Claim 1,
whereby
the counter electrode (7) is transported by the chain conveyor system (9) during the coating of a part (8) with enamel from a start position (21) to an end position (18) through the enamel frit coating container (3).

3. Procedure in accordance with Claim 2,
whereby
the counter electrode (7) is pulled back to the start position (21) by a weight (19) as soon as a coupling (13), consisting of a coupling shaft (15) and a coupling fork which is open at the top (14) has been released at the end position.

4. Procedure for electrophoretic coating of iron or steel parts in accordance with Claims 1, 2 or 3 using an enamel frit coating container in which at least one counter electrode is fitted,
whereby
a chain conveyor system (9) is planned to transport the parts (8) through the coating container (3) and the coating container (3) is fitted with a guide rail (10) along which the counter electrode (7) is moved through the enamel frit coating container (3) parallel to the part (8) during the coating process, so that during the coating of the part (8) with enamel the counter electrode (7) remains fixed in position in relation to the part (8).

5. Procedure in accordance with Claim 4,
whereby
the counter electrode (7) is linked with the chain conveyor system (9) via a coupling (13).

6. Procedure in accordance with Claim 5,
whereby
the coupling (13) consists of a coupling fork (14) and a coupling shaft (15).

7. Procedure in accordance with Claim 6,
whereby
the coupling fork (14) is attached to the guide rail (10) for the counter electrode (7) and is open at the top.

8. Procedure in accordance with Claim 7,
whereby
the coupling shaft (15) is of cylindrical construction and horizontally mounted and is attached to the drive chain (17) of the chain conveyor system (9).

9. Procedure in accordance with Claim 8,
whereby
the horizontal coupling shaft (15) has carrier hangars (16) to hold the parts (8) to be enamel coated.

10. Procedure in accordance with Claim 9,
whereby
the electrical supply to the parts (8) is via the horizontal coupling shaft (15).

11. Procedure in accordance with Claim 10,
whereby
two or more coating containers (3) next to each other can be moved horizontally and orthogonally to the chain conveyor system (9) on a guide rail (22).

12. Procedure in accordance with Claim 11,
whereby
rinsing containers (4) are located after the coating containers (3) and similarly have two or more compartments and can also be moved horizontally and orthogonally to the chain conveyor system (9) on a guide rail (22).

## Revendications

1. Procédé de revêtement par électrophorèse de pièces en fer ou en acier avec un émail, dans lequel au moins une contre-électrode est disposée dans un récipient de revêtement rempli d'une barbotine d'émail, caractérisé en ce que le transport des pièces à revêtir (8) s'effectue à travers le récipient de revêtement (3) par l'intermédiaire d'un système transporteur à chaîne (9), en ce que la contre-électrode (7) est déplacée pendant le revêtement, parallèlement à la pièce à revêtir (8) à travers le récipient de revêtement (3) rempli de la barbotine d'émail, de sorte que, pendant le revêtement d'une pièce à revêtir (8) avec de l'émail, la contre-électrode (7) soit disposée selon une association fixe par rapport à la pièce à revêtir (8).

2. Procédé selon la revendication 1, caractérisé en ce que la contre-électrode (7) est déplacée pendant le revêtement de la pièce à revêtir (8) avec l'émail, par le système de transporteur à chaîne (9) depuis une position initiale (21) vers une position finale (18), à travers le récipient de revêtement (3) rempli de barbotine d'émail.

3. Procédé selon la revendication 1, caractérisé en ce que la contre-électrode (7) est rappelée, par un poids (19), en position initiale (21), dès qu'un couplage (13) composé d'un tourillon d'accouplement (15) et d'une fourche d'accouplement (14) ouverte vers le haut, s'est libéré en position finale (18).

4. Dispositif de revêtement par électrophorèse de pièces en fer ou en acier, pour mettre en oeuvre le procédé selon la revendication 1, 2 ou 3, avec un récipient de revêtement rempli d'une barbotine d'émail dans lequel est disposé au moins une contre-électrode, caractérisé en ce que, pour le transport des pièces à revêtir (8) à travers le récipient d'émail (3), est prévu un système transporteur à chaîne (9) et en ce qu'au récipient de revêtement (3) est associé un guidage, sur lequel la contre-électrode (7) est déplacée pendant le revêtement, parallèlement à la pièce à revêtir (8), au travers du récipient de revêtement (3) rempli de la barbotine d'émail, de sorte que, pendant le revêtement d'une pièce à revêtir (8) avec de l'émail, la contre-électrode (7) soit disposée selon une association fixe par rapport à la pièce à revêtir (8).

5. Dispositif selon la revendication 4, caractérisé en ce que la contre-électrode (7) est reliée au système transporteur à chaîne (9) par l'intermédiaire d'un couplage (13).

6. Dispositif selon la revendication 5, caractérisé en ce que le couplage (13) est composé d'une fourche d'accouplement (14) et d'un tourillon d'accouplement (15).

7. Dispositif selon la revendication 6, caractérisé en ce que la fourche d'accouplement (14) est fixée au guidage (10) de la contre-électrode (7) et ouverte vers le haut.

8. Dispositif selon la revendication 7, caractérisé en ce que le tourillon d'accouplement (15) est disposé horizontalement et réalisé cylindrique et en ce qu'il est fixé à la chaîne de transport (17) du système transporteur à chaîne (9).

9. Dispositif selon la revendication 8, caractérisé en ce que des tringleries (16) destinées à supporter les pièces (8) à revêtir d'émail sont disposés sur le tourillon d'accouplement horizontal (15).

10. Dispositif selon la revendication 9, caractérisé en ce que l'alimentation électrique des pièces à revêtir (8) s'effectue par l'intermédiaire du tourillon d'accouplement (15) disposé horizontalement.

11. Dispositif selon la revendication 10, caractérisé en ce que deux récipients de revêtement (3) ou plus sont disposés les uns à côté des autres, horizontalement et déplaçables transversalement par rapport à la direction de transport du système transporteur à chaîne (9), sur un guidage (22).

12. Dispositif selon la revendication 11, caractérisé en ce qu'en aval des récipients de revêtement (3) sont mis en circuit des récipients de rincage (4)également réalisés sous forme de récipients multiples et également déplaçables horizontalement et transversalement par rapport à la direction de transport du système transporteur à chaîne (9), sur un guidage (22).
